# EUROPÄISCHE PATENTSCHRIFT

(11) **EP 0 001 770 B1**
(45) Veröffentlichungstag und Bekanntmachung des Hinweises auf die Patenterteilung: **03.09.1980**
(21) Anmeldenummer: 78101138.2
(22) Anmeldetag: 13.10.1978
(51) Int. Cl.: B21B 45/02

(54) **Verfahren und Vorrichtung zum Kühlen von Knüppeln**
Process and apparatus for cooling billets
Procédé et dispositif de refroidissement pour brames

(30) Priorität: 09.11.1977 DE 2750085
(43) Veröffentlichungstag der Anmeldung: 16.05.1979
(73) Patentinhaber: SIEMAG TRANSPLAN GMBH, 57250 Netphen (DE)
(72) Erfinder: Ganseuer, Horst, D-5910 Kreuztal-Eichen (DE)
(74) Vertreter: Hemmerich, Friedrich Werner

## Beschreibung

Die Erfindung betrifft ein Verfahren und eine Vorrichtung zum Kühlen von mittels einer Transportvorrichtung bewegten Knüppeln quadratischen oder rechteckigen Querschnitts mit Wasser, bei dem die Knüppel gleichzeitig von zueinander entgegengesetzten Seiten her von divergierenden, aufeinandergerichteten Wasserstrahlen beaufschlagt werden.

Ein Verfahren und eine Vorrichtung dieser Gattung ist bereits durch die DE-OS 2 263 755 bekanntgeworden.

Diese sogenannte Sprühkühlung hat gegenüber der Tauchkühlung den wesentlichen Vorteil, daß das Walzgut bzw. der Strangguß auf dem Weg über die vorgegebene Kühlstrekke mit genau definierten Wassermengen beaufschlagt werden kann, so daß sich der Kühlvorgang leicht optimal einstellen läßt.

Wie sich aus der DE-OS 2 263 755 ergibt, hat jedoch die Praxis gezeigt, daß sich bei der Sprühkühlung von WalzStranggußknüppeln quadratischen oder rechteckigen Querschnitts beträchtliche Schwierigkeiten ergeben, und zwar insofern als diese Knüppel sich unter der Einwirking des aufgesprühten Wassers relativ krümmen und/oder verwinden und sich dann nur nach vorherigem Richten weiterverarbeiten lassen.

Das unerwünschte Krümmen und/oder Verwinden der Waltz-bzw. Stranggußknüppel ist offenbar auf die Tatsache zurückzuführen, daß versucht wurde, bei der Kühlbehandlung von Knüppeln die Sprühkühlung in der gleichen Art und Weise durchzuführen, wie bei der Kühlung von Brammen, Blöcken und Walzband.

Hierdurch ergibt sich eine unterschiedliche Beaufschlagung der verschiedenen Walzgut- bzw. Stranggußflächen mit Sprühwasser. Während die unterschiedlich starke Flächenbenetzung bei Blöcken, Brammen und Walzband zu keinen nachteiligen Folgen führt, weil dort ein optimaler Wärmeabtransport über die größeren Werkstückflächen stattfindet, hat die unterschiedliche Flächenbenetzung bei den im Querschnitt quadratischen oder rechteckigen Knüppeln die Entstehung erheblicher Wärmespannungen zur Folge, die dann zwangsläufig ein Krümmen und/oder Verwinden derselben nach sich zieht.

Nach der DE-OS 2 263 755 soll nun diesen Nachteilen dadurch entgegengewirkt werden, daß zusätzlich zu den die parallel zur Transportebene der Knüppel liegenden Umrißflächen beaufschlagenden, divergierenden, aufeinandergerichteten Wasserstrahlen noch weitere Wasserstrahlen in die Abstandsspalte zwischen die nebeneinanderliegenden Knüppel gerichtet werden. Diese an die Abstandsspalte gerichteten Wasserstrahlen werden dabei nicht nur näher an der Transportebene erzeugt, sondern mit ihnen wird das Kühlmittel außerdem noch in einer größeren Menge gefördert, als sie dem Sättigungsbereich der Kühleffektkurve entspricht.

Dieses bekannte Verfahren bzw. diese bekannte Vorrichtung hat aber beträchtliche Nachteile. So wird durch die Benutzung der zusätzlichen Spaltwasserstrahlen nicht nur eine beträchtlich größere Kühlwassermenge benötigt, sondern die Effektivität der Spaltwasserstrahlen mit Hinblick auf die Vermeidung übermäßiger Wärmespannungen ist auch davon abhängig, daß die Spaltbreite zwischen den einander benachbarten Knüppeln möglichst exakt auf ein Maß eingestellt wird, das immer einem bestimmten Bruchteil der Querschnittshöhe der Knüppel entspricht.

Außerdem besteht hierbei die Notwendigkeit, den Abstand zwischen benachbarten Spaltwasserstrahlen immer möglichst exakt auf die Querschnittsbreite der zu kühlenden Knüppel einzustellen, so daß bei einem Wechsel des Walzprogrammes umfangreiche und aufwendige Justierarbeiten notwendig werden.

Durch die US-PS 3 889 507 gehören ferner ein Verfahren und eine Vorrichtung zum Kühlen eines einzelnen Walzgutstranges zum Stand der Technik, bei dem bzw. in der jeweils mehrere beispielsweise sechs gleichmäßig in Umfangsrichtung verteilt angeordnete, divergierende Strahlen auf die Walzgut-Umfangsflächen gerichtet werden. Hierbei treffen jedoch die Kühlwasserstrahlen jeweils nur begrenzte Umfangsbereiche des Walzstranges, während die dazwischenliegenden Umfangsbereiche nur von dem abfließenden Wasser benetzt werden. Daher sind in diesem Falle mehrere, beispielsweise zwei, in Durchlaufrichtung des Walzstranges hintereinander angeordnete Kühlzonen vorgesehen, innerhalb derer die Wasserstrahlen in Umfangsrichtung gegeneinander versetzt auf die Walzstrang-Umfangsfläche treffen.

Die eigenartige Wirkungsweise dieser bekannten Art der Sprühkühlung kann aber das Entstehen von Wärmespannungen im Walzgutstrang ebenfalls nicht gänzlich vermeiden. Außerdem ist sie nur für das Kühlen von Rund-oder Polygonquerschnitten geeignet. Schließlich erfordert sie auch eine Kühlstrecke, deren Länge mindestens doppelt so groß wie die maximale Knüppellänge bemessen werden muß.

Schließlich ist es für das Kühlen von Waltz-und Stranggußknüppeln unter Verwendung eines sogenannten Wendekühlbettes durch die DE-OS 2361 305 auch bekannt, neben Reihen von Luftdüsen auch noch Reihen von Wasserdüsen vorzusehen, aus denen Sprühstrahlen auf die Walzgut-Umrißflächen gerichtet werden, während die Knüppel durch den Betrieb des Wendekühlbettes um ihre Längsachse verlagert werden.

Auch in diesem Falle kann jedoch das Entstehen von Wärmespannungen nicht völlig vermieden werden, weil nämlich die Wasserstrahlen jeweils nur verhältnismäßig kurzzeitig und dann immer nur auf einen Teil der Knüppel-Umfangsflächen einwirken können. Ein optimales Kühlergebnis wird also auch hier nicht erreicht.

Zweck der Erfindung ist es, die den bekannten Arten der Sprühkühlung für Walz-bzw. Stranggußknüppel anhaftenden Nachteile zu beseitigen.

Daher ist es Aufgabe der Erfindung, ein gattungsgemäßes Verfahren und eine gattungsgemäße Vorrichtung zur Sprühkühlung von mittels einer Transportvorrichtung bewegten Knüppeln aufzufinden, das bzw. die dem Entstehen unterschiedlicher Wärmespannungen im Walzgut optimal entgegenwirken.

In verfahrenstechnischer Hintsicht wird dieses Problem im wesentlichen dadurch gelöst, daß die Knüppel entlang oder annähernd entlang ihrer Querschnittsdiagonalen sowie gleichzeitig und gleichmäßig an allen Umrißflächen von Wasserstrahlen beaufschlagt werden.

Es wird also dafür gesorgt, daß die von entgegengesetzten Seiten herkommenden Wasserstrahlen richtungsmäßig so eingestellt sind, daß sich für sämtliche Knüppelflächen gleiche Kontaktzeiten (Berührungszeit des Wassers mit der jeweiligen Knüppelfläche) ergeben. Deshalb kann es angezeigt sein, daß die Strahlneigung gegenüber den Knüppel-Umrißflächen etwas von 45° abweicht.

Auf diese Weise wird ein optimaler Wärmeabtransport gewährleistet, und den Verzugs- und/oder Verwindungserscheinungen wird so sicher entgegengewirkt.

Es hat sich als zweckmäßig erwiesen, wenn erfindungsgemäß die Knüppel mit ihren Längsachsen in Höhe der gemeinsamen Winkelhalbierenden der Sprükwinkel durch die Kreuzeungsebene beider Wasserstrahlen geführt werden.

Nach der Erfindung besteht ohne weiteres die Möglichkeit, daß die Knüppel in Richtung ihrer Längsachse und mit einer vorbestimmten Diagonalebene kontinuierlich in der Kreuzungsebene beider Wasserstrahlen geführt werden.

Andererseits können aber nach der Erfindung die Knüppel auch quer zu ihrer Längsachse und mit einer vorbestimmten Diagonalebene lediglich zeitzweilig in der Kreuzungsebene beider Wasserstrahlen liegend transportiert werden. Dieses Kühlverfahren ist besonders dort einsetzbar, wo die Knüppel nach dem Auslaufen aus der Walzenstraße oder aber der Stranggußanlage auf einen Quertransport gelangen. In diesem Zusammenhang besteht ein wesentliches Verfahrensmerkmal darin, daß zwischen mehreren parallelachsig zueinander gerichtet bewegten Knüppeln ein Abstand aufrechterhalten wird. Dieser Abstand soll dabei etwa auf das Querschnittsmaß der Knüppel eingestellt werden. Nur auf diese Art und Weise kann nämlich sichergestellt werden, daß sämtliche Seitenflächen der Knüppel gleichzeitig und gezielt mit Sprühwasser benetzt werden.

Erfindungsgemäß können die Knüppel horizontal liegend an den Wasserstrahlen vorbeigeführt werden. Sie lassen sich jedoch in manchen Fällen auch ohne weiteres vertikal hängend an den Wasserstrahlen vorbeitransportieren.

Besonders sinnvoll ist es, wenn die Knüppel relativ zu den Wasserstrahlen in Spießkantlage transportiert oder die Wasserstrahlen in Richtung des Spießkants auf die auf einer ihrer Flächen liegend transportierten Knüppel gerichtet werden.

Eine Kühlvorrichtung zur Durchführung des erfindungsgemäßen Verfahrens, welche mit einer Transportvorrichtung und an entgegengesetzten Seiten des Knüppeldurchlaufbereichs angeordneten Spritzdüsen für Wasser ausgestattet ist, zeichnet sich hauptsächlich dadurch aus, daß die Spritzbreite der Spritzdüsen im wesentlichen auf die Gesamtbreite der ihnen zugewendeten Knüppelflächen abgestimmt ist und die Transportebene der Transportvorrichtung spitzwinklig oder parallel zu einer bestimmten Diagonalebene des Knüppelquerschnitts verläuft.

Da es oft vorkommt, daß die Kühlvorrichtung nacheinander mit unterschiedlichen Knüppelquerschnitten beschickt wird, besteht ein weiteres Erfindungsmerkmal darin, daß die Spritzbreite der Spritzdüsen veränderbar ist. Das kann nach der Erfindung in vorteilhafter Weise dadurch geschehen, daß bei divergierendem Spritzwinkel die Spritzbreite durch Abstandsänderung der Spritzdüsen zum Knüppeldurchlaufbereich variierbar ist.

Nach der Erfindung kann die die Knüppel in Richtung ihrer Längsachse bewegende Transportvorrichtung ein Rollgang sein. Besonders vorteilhaft ist dabei, wenn die Transportvorrichtung mehrere Knüppelförderbahnen nebeneinander aufweist und jeder derselben Spritzdüsen zugeordnet sind.

Andererseits kann nach einem weiteren Erfindungsmerkmal die die Knüppel quer zu ihrer Längsachse bewegende Transportvorrichtung ein Schleppketten-, Hubbalken-oder Rechenförderer sein, dem Reihen von Spritzdüsen über eine der maximalen Knüppellänge entsprechende Breite zugeordnet sind. In diesem Falle ist es dann zweckmäßig, wenn die Spritzdüsen jeder Düsenreihe einzeln oder unabhhängig voneinander betriebsfähig sind, so daß sich der Betriebsbereich der Kühlvorrichtung ohne Schwierigkeiten auf die jeweils zu kühlende Knüppellänge abistimmen läßt.

Schließlich kann es sich nach der Erfindung als besonders zweckmäßig erweisen, die Transportvorrichtungen mit Auflageflächen für Spießkantlage der Knüppel zu versehen.

Anhand einer Zeichnung soll ein Ausführungsbeispiel des Gegenstandes der Erfindung nunmehr ausführlich beschrieben werden.

Dabei zeigen
Figuren 1 und 2 in schematisch vereinfachter Stirn- und Seitenansicht den Grundaufbau einer Sprühkühlvorrichtung für einzeln in Richtung ihrer Längsachse auf einer ihrer Seitenflächen liegend transportierte Knüppel,
Figuren 3 und 4 ebenfalls in Stirn- und Seitenansicht den Grundaufbau einer Sprüh- Kühlvorrichtung für einzeln in Richtung ihrer Längsachse und in Spießkantlage transportierte Knüppel,
Figuren 5 und 6 in Seiten- und Stirnansicht den Grundaufbau einer Sprüh-Kühlvorrichtung für quer zu ihrer Längsachse und auf einer ihrer Seitenflächen liegend transportierte Knüppel und
Figuren 7 und 8 in Seiten- und Stirnansicht eine SprühKühlvorrichtung für quer zu ihrer Längsachse und in Spießkantlage transportierte Knüppel.

Nach den Figuren 1 und 2 der Zeichnung werden auf einem Rollgang 1 Knüppel 2 auf einer ihrer Seitenflächen liegend in Richtung ihrer Längsachse transportiert.

Oberhalb und unterhalb der durch den Rollgang 1 bestimmten Transportebene 3-3 sind Sprühdüsen 4 und 5 in parallel zur Transportrichtung liegenden Rohren 6 und 7 montiert, die durch Rohrleitungen mit Wasser versorgt werden.

Die Anordnung der Sprühdüsen 4 und 5 ist hier der Einfachheit halber so gezeichnet, daß ihre Hauptsprühachse jeweils eine um 45° gegen die Transportebene 3-3 geneigte Lage hat und die ihnen zugewendete Kante des auf dem Rollgang 1 laufenden Knüppels 2 schneidet. In der Praxis wird man die Strahlneigung etwas anders einstellen als gezeichnet. Es liegt auf der Hand, daß dafür gesorgt werden muß, daß beispielsweise der unteren Fläche des Knüppels 2 zur Erzielung einer gleichmäßigen Kühlung mehr Kühlwasser zugeführt werden muß als den vertikalen Seitenflächen. Deshalb wird man z. B. die Sprühdüse 5 in einem etwas größeren Winkel als 45° gegen die Transportebene 3-3 geneigt anordnen.

Bei qegebenem Sprühwinkel 8 der Sprühdüsen 4 und 5 ist deren vertikaler Abstand 9 zur Transportebene 3-3 so eingestellt, daß die aus den Sprühdüsen 4 und 5 austretenden Wasserstrahlen gleichzeitig zwei im rechten Winkel zueinander liegende Flächen des auf dem Rollgang 1 ablaufenden Knüppels 2 bestreichen und diese entsprechend mit Kühlwasser benetzen.

Da die Sprühdüsenreihen 4 und 5 sich, bezogen auf den Querschnitt des Knüppels 2, gegenüberliegen, werden damit sämtliche Seitenflächen des Knüppels 2 gleichzeitig und gleichmäßig gekühlt, und es wird dem Entstehen ungleichmäßiger Wärmespannungen innerhalb des Knüppelquerschnitts in optimaler Weise entgegengewirkt.

Die Sprüh-Kühlvorrichtung nach den Figuren 3 und 4 unterscheidet sich von derjenigen nach den Figuren 1 und 2 im wesentlichen dadurch, daß die Knüppel 2 auf dem Rollgang 1 in Spießkantlage transportiert werden. Hierdurch ist es möglich, die beiden Reihen von Sprühdüsen 4 und 5 oberhalb und unterhalb der Transportebene 3-3 senkrecht übereinander anzuordnen und mit ihrer Hauptsprühachse so auszurichten, daß diese mit der nach oben bzw. nach unten gerichteten Kante des Knüppels 2 zusammenfällt. Auch hier ist bei gegebenem Sprühwinkel 8 der Sprühdüsen 4 und 5 deren Abstand 9 zur Transportebene so eingestellt, daß jede der Sprühdüsen 4 und 5 zwei rechtwinklig zueinander liegende Seitenflächen des Knüppels 2 voll bestreicht. Eine gleichmäßige Kühlung sämtlicher Seitenflächen des Knüppels 2 ist damit gewährleistet.

Die Figuren 5 und 6 zeigen eine Sprüh- Kühlvorrichtung für Knüppel 12, die quer zu ihrer Längsachse und auf einer ihrer Seitenflächen liegend beispielsweise mit einer Hubbalken-Transportvorrichtung schrittweise über die Transportebene 13-13 bewegt werden. Oberhalb der Transportebene 13-13 sind in Transportrichtung hintereinander mehrere Reihen von Sprühdüsen 14 angeordnet, während sich unterhalb der Transportebene 13-13 eine entsprechende Anzahl Reihen von Sprühdüsen 15 befindet.

Die Sprühdüsen 14 und 15 jeder Reihe sind so ausgerichtet, daß ihre Hauptsprühachse unter einem einstellbaren Winkel zur Transportebene 13-13 liegt.

Damit bei vorgegebenem Sprühwinkel 18 der Sprühdüsen 14 und 15 und richtig eingestelltem Abstand 19 derselben von der Transportebene 13-13 sämtliche Seitenflächen der Knüppel 12 gleichzeitig mit Sprühwasser benetzt werden, ist es einerseits notwendig, zwischen aufeinanderfolgenden Knüppeln 12 immer einen genügenden Abstand 20 aufrechtzuerhalten. Andererseits müssen aber auch jeweils die in einer Reihe nebeneinanderliegenden Sprühdüsen 14 beziehungsweise 15 so ausgelegt werden, daß die Knüppel 12 gleichzeitig auf ihrer ganzen Länge benetzt werden.

Die Sprüh-Kühlvorrichtung nach den Figuren 7 und 8 unterscheidet sich von derjenigen nach den Figuren 5 und 6 im wesentlichen nur dadurch, daß die Knüppel 12 auf der beispielsweise als Rechenkühlbett ausgebildeten Transportvorrichtung 11 in Spießkantlage transportiert werden.

Hierdurch wird wiederum erreicht, daß die Reihen von Sprühdüsen 14 und 15 bezogen auf die Transportebene 13-13 jeweils senkrecht übereinanderliegend vorgesehen werden können, damit sie bei gegebenem Sprühwinkel 18 jeweils gleichzeitig zwei im rechten Winkel zueinander liegende Seitenflächen der Knüppel 12 benetzen.

Vorteilhaft ist hierbei auch, daß zwischen aufeinanderfolgenden Knüppeln 12 nur ein kleiner Zwischenraum freigehalten zu werden braucht, um eine gleichmäßige Kühlung aller Seitenflächen der Knüppel 12 sicherzustellen.

Auch mit Hilfe der Transportvorrichtung 11 nach den Figuren 7 und 8 werden die Knüppel 12 in Richtung quer zu ihrer Längsachse schrittweise transportiert und gelangen dabei nach jedem Transportschritt zwischen einen anderen Satz von Sprühdüsenreihen 14 und 15.

Erwähnenswert ist noch, daß die Sprüh-Kühlvorrichtungen nach den Figuren 1 bis 4 im Bedarfsfall auch ohne weiteres so ausgelegt werden können, daß sich gleichzeitig mehrerere nebeneinanderleigende und in Richtung ihrer Längsachse transportierte Knüppel 2 behandeln lassen. Im Falle der Sprüh-Kühlvorrichtung nach den Figuren 1 und 2 ist es dabei erforderlich, zwischen den benachbarten Knüppeln 2 einen genügenden seitlichen Abstand aufrechtzuerhalten und außerdem jedem einzelnen KnüppelDurchlaufbereich einen Satz von Düsenreihen 4 und 5 zuzuordnen, und zwar in ähnlicher Weise, wie das nach Figur 5 in Verbindung mit einer Quertransportvorrichtung angedeutet ist.

Obwohl anhand der Zeichnung nur Sprüh-Kühlvorrichtungen beschrieben wurden, bei denen die Knüppel 2 beziehungsweise 12 in horizontaler Lage bewegt werden, besteht nach der Erfindung ohne weiteres die Möglichkeit, die SprühKühlung in ähnlicher Weise auch dort zu Verwenden, wo die Knüppel 2 beziehungsweise 12 vertikal hängend bewegt werden. Unter Beibehaltung des Grundprinzips bedarf es dann lediglich einer auf die Vertikalausrichtung der Knüppel abgestimmten Anordnung der Sprühdüsen 4, 5 beziehungsweise 14, 15.

## Patentansprüche

1. Verfahren zum Kühlen von mittels einer Transportvorrichtung bewegten Knüppeln quadratischen oder rechteckigen Querschnitts mit Wasser, bei dem die Knüppel gleichzeitig von zueinander entgegengesetzten Seiten her von divergierenden, aufeinandergerichteten Wasserstrahlen beaufschlagt werden, dadurch gekennzeichnet, daß die Knüppel (2 bzw. 12) entlang oder annähernd entlang ihrer Querschnittsdiagonalen sowie gleichzeitig und gleichmäßig (8 bzw. 18) an allen Umrißflächen von den Wasserstrahlen (4, 5 bzw. 14, 15) beaufschlagt werden.

2. Verfahren nach Anspruch 1, dadurch gekennzeichnet, daß die Knüppel (2 bzw. 12) mit ihren Längsachsen in Höhe der gemeinsamen Winkelhalbierenden der Sprühwinkel (8 bzw. 18) durch die Kreuzungsebene beider Wasserstrahlen (4 und 5 bzw. 14 und 15) geführt werden.

3. Verfahren nach den Ansprüchen 1 oder 2, dadurch gekennzeichnet, daß die Knüppel (2) in Richtung ihrer Längsachse und mit einer vorbestimmten Diagonalebene kontinuierlich in der Kreuzeungsebene beider Wasserstrahlen (4 und 5) geführt werden.

4. Verfahren nach den Ansprüchen 1 oder 2, dadurch gekennzeichnet, daß die Knüppel (12) quer zu ihrer Längsachse und mit einer vorbestimmten Diagonalebene lediglich zeitweilig in der Kreuzungsebene beider Wasserstrahlen (14 und 15) liegend transportiert werden.

5. Verfahren nach einem der Ansprüche 1 bis 4, bei dem zwischen mehreren parallelachsig zueinander gerichtet bewegten Knüppeln ein Abstand aufrechterhalten wird, dadurch gekennzeichnet, daß die Knüppel (2 bzw. 12) mit einem etwa ihrem Querschnittsmaß entsprechenden Abstand (20) voneinander bewegt werden.

6. Verfahren nach einem der Ansprüche 1 bis 5, dadurch gekennzeichnet, daß die Knüppel (2 bzw. 12) horizontalliegend an den Wasserstrahlen (4, 5 bzw. 14, 15) vorbeigeführt werden.

7. Verfahren nach einem der Ansprüche 1, 2, 4 und 5, dadurch gekennzeichnet, daß die Knüppel (12) vertikal hängend an den Wasserstrahlen (14, 15) vorbeigeführt werden.

8. Verfahren nach einem der Ansprüche 1 bis 7, dadurch gekennzeichnet, daß die Knüppel (2 bzw. 12) relativ zu den Wasserstrahlen (4, 5 bzw. 14, 15) in Spießkantlage transportiert (1 bzw. 11; Figuren 3 und 7) oder die Wasserstrahlen (4, 5 bzw. 14, 15) in Richtung des Spießkants auf die auf einer ihrer Flachseiten liegend transportierten Knüppel (2 bzw. 12) gerichtet werden (Figuren 1 und 5).

9. Kühlvorrichtung zur Durchführung des Verfahrens nach einem der Ansprüche 1 bis 8, mit einer Transportvorrichtung und an entgegengesetzten Seiten des Knüppeldurchlaufbereichs angeordneten Spritzdüsen für Wasser, dadurch gekennzeichnet, daß die Spritzbreite der Spritzdüsen (4, 5 bzw. 14, 15) im wesentlichen auf die Gesamtbreite der ihnen zugewendeten Knüppelflächen abgestimmt ist und die Transportebene (3 bzw. 13) der Transportvorrichtung (1 bzw. 11) spitzwinklig (Figuren 1 und 5) oder parallel (Figuren 3 und 7) zu einer bestimmten Diagonalebene des Knüppelquerschnitts verläuft.

10. Kühlvorrichtung nach Anspruch 9, dadurch gekennzeichnet, daß die Spritzbreite der Spritzdüse (4, 5 bzw. 14, 15) veränderbar ist.

11. Kühlvorrichtung nach den Ansprüchen 9 oder 10, dadurch gekennzeichnet, daß die Spritzbreite bei divergierendem Spritzwinkel (8 bzw. 18) durch Abstandsänderung (9 bzw. 19) der Spritzdüsen (4, 5 bzw. 14, 15) zum Knüppeldurchlaufbereich (3 bzw. 13) variierbar ist.

12. Kühlvorrichtung nach einem der Ansprüche 9 bis 11, dadurch gekennzeichnet, daß die die Knüppel (2) in Richtung ihrer Längsachse bewegende Transportvorrichtung (1) ein Rollgang ist.

13. Kühlvorrichtung nach einem der Ansprüche 9 bis 12, dadurch gekennzeichnet, daß die Transportvorrichtung (1) mehrere Knüppelförderbahnen nebeneinander aufweist und jeder derselben Spritzdüsen (4 und 5) zugeordnet sind.

14. Kühlvorrichtung nach einem der Ansprüche 9 bis 11, dadurch gekennzeichnet, daß die die Knüppel (12) quer zu ihrer Längsachse bewegende Transportvorrichtung (11) ein Schleppketten-, Hubbalken- oder Rechenförderer ist, dem Reihen von Spritzdüsen (14 und 15) über eine der maximalen Knüppellänge entsprechende Breite zugeordnet sihd (Figuren 6 und 8).

15. Kühlvorrichtung nach einem der Ansprüche 9 bis 14, dadurch gekennzeichnet, daß die Transportvorrichtungen (1 oder 11) mit Auflageflächen für Spießkantlage der Knüppel (2 oder 12) versehen sind (Figuren 3 und 7).

## Claims

1. Method of cooling billets, which are of square or rectangular cross-section and moved by means of a transport device, by water, in which the billets are acted on simultaneously from two mutually opposed sides by divergent water jets directed towards one another, characterised thereby, that the billets (2 or 12) are acted on by the water jets (4, 5 or 14, 15) along or approximately along their cross-sectional diagonals as well as simultaneously and uniformly (8 or 18) on all outline surfaces.

2. Method according to claim 1, characterised thereby, that the billets (2 or 12) are guided with their longitudinal axis at the height of the common angle bisector of the spray angles (8 or 18) through the plane of intersection of both water jets (4 and 5 or 14 and 15).

3. Method according to the claims 1 or 2, characterised thereby, that the billets (2) are guided in direction of their longitudinal axis and with a predetermined diagonal plane continuously in the plane of intersection of both water jets (4 and 5).

4. Method according to the claims 1 or 2, characterised thereby, that the billets (12) are transported transversely to their longitudinal axis and with a predetermined diagonal plane merely temporarily lying in the plane of intersection of both water jets (14 and 15).

5. Method according to one of the claims 1 to 4, in which a spacing is maintained between several billets moved with their axis directed parallelly to one another, characterised thereby, that the billets (2 or 12) are moved at a spacing (20) from one another about corresponding to their cross-sectional dimension.

6. Method according to one of the claims 1 to 5, characterised thereby, that the billets (2 or 12) are guided lying horizontally past the water jets (4, 5 or 14, 15).

7. Method according to one of the claims 1, 2, 4, and 5, characterised thereby, that the billets (12) are guided hanging vertically past the water jets (14, 15).

8. Method according to one of the claims 1 to 7, characterised thereby, that the billets (2 or 12) are transported in diamond position (1 or 11; figures 3 and 7) relative to the water jets (4, 5 or 14, 15) or the water jets (4, 5 or 14, 15) are directed (figures 1 and 5) in the direction of the diamond on to the billets (2 or 12) transported lying on one of their flat sides.

9. Cooling device for the performance of the method according to one of the claims 1 to 8, with a transport device and spray nozzles for water arranged at opposite sides of the billet transit region, characterised thereby, that the spraying width of the spray nozzles (4, 5 or 14, 15) is matched substantially to the entire width of the billet surfaces facing them and the transport plane (3 or 13) of the transport device (1 or 11) extends at an acute angle (figures 1 and 5) or parallel (figures 3 and 7) to a certain diagonal plane of the billet cross-section.

10. Cooling device according to claim 9, characterised thereby, that the spraying width of the spray nozzle (4, 5 or 14, 15) is variable.

11. Cooling device according to the claims 9 or 10, characterised thereby, that the spraying width in the case of divergent spraying angle (8 or 18) is, variable through change of spacing (9 or 19) of the spray nozzles (4, 5 or 14, 15) from the billet transit region (3 or 13).

12. Cooling device according to one of the claims 9 to 11, characterised thereby, that the transport device (1) moving the billets (2) in direction of their longitudinal axis is a roller bed.

13. Cooling device according to one of the claims 9 to 12, characterised thereby, that the transport device (1) displays several billet conveying tracks beside one another and spray nozzles (4 and 5) are allotted to each of the same.

14. Cooling device according to one of the claims 9 to 13, characterised thereby, that the transport device (11) moving the billets (12) transversely to their longitudinal axis is a drag chain, lifting beam or rake conveyor, to which rows of spray nozzles (14 and 15) are allotted over a width corresponding to the maximum billet length (figures 6 and 8).

15. Cooling device according to one of the claims 9 to 14, characterised thereby, that the transport devices (1 to 11) are provided with support surfaces for diamond position of the billets (2 or 12) (figures 3 and 7).

## Revendications

1. Procédé pour refroidir à l'eau des billettes de section carrée ou rectangulaire déplacées au moyen d'un dispositif de transport et arrosées simultanément sur des faces opposées par des jets d'eau divergents dirigés les uns vers les autres, ce procédé étant remarquable en ce que les billettes (2; 12) sont aspergées par les jets d'eau (4, 5; 14, 15) le long, ou sensiblement le long, des diagonales de leur section ainsi que, simultanément et uniformément, sur toutes les surfaces de leur pourtour.

2. Procédé selon la revendication 1, remarquable en ce que les axes longitudinaux des billettes (2; 12) se trouve à la hauteur de la bissectrice commune aux angles des jets (8; 18) lorsqu'elles traversent le plan d'intersection des deux jets (4, 5; 14, 15).

3. Procédé selon la revendication 1 ou 2, remarquable en ce que les billettes (2) sont déplacées dans la direction de leur axe longitudinal, avec un plan diagonal prédéterminé continuellement dans le plan d'intersection des deux jets (4, 5).

4. Procédé selon la revendication 1 ou 2, remarquable en ce que les billettes (12) sont transportées couchées en travers de leur axe longitudinal et avec un plan diagonal prédéterminé passant seulement temporairement dans le plan d'intersection des deux jets d' eau (14, 15).

5. Procédé selon l'une quelconque des revendications précédentes, remarquable en ce que, de façon connu en soi, un intervalle est maintenu entre plusieurs billettés déplacées pendant que leurs axes longitudinaux sont parallèles entre eux, et en ce que cet intervalle (20) correspond sensiblement a la dimension de leur section.

6. Precédé selon l'une quelconque des revendications précédentes, remarkquable en ce que les billettes (2; 12) sont couchées horizontalement lorsqu'elles passent devant les jets d'eau (4, 5; 14, 15).

7. Procédé selon l'une quelconque des revendications 1, 2, 4, et 5, remarquable en ce que les billettes sont transportées suspendues verticalement entre les jets (14, 15).

8. Procédé selon l'une quelconque des revendications précédentes, remarquable en ce que les billettes (2; 12) sont transportées soit dans une position sur angle par rapport aux jets d'eau (4, 5; 14, 15), soit à plat sur une de leurs faces, les jets étant alors dirigés en direction des arêtes des billettes (2; 12).

9. Dispositif refroidisseur pour mettre en oeuvre le procédé selon l'une quelconque des revendications précédentes, comportant un dispositif de transport et des buses d'arrosage à l'eau disposées de part et d'autre du champ parcouru par les billettes, ce dispositif étant remarquable en ce que la largeur d'aspersion des buses d'aspersion (4, 5; 14, 15) correspond sensiblement à la largeur totale des faces des billettes tournées vers ces buses, et en ce que le plan de transport (3-3); 13-13) de ce dispositif est soit incliné d'un angle aigu sur un plan diagonal déterminé de la section des billettes, soit.parallèle à ce plan.

10. Dispositif selon la revendication 9, remarquable en ce que la largeur d' aspersion des buses (4, 5; 14, 15) est règlable.

11. Dispositif refroidisseur selon la revendication 9 ou 10, remarquable en ce que la largeur d'aspersion des buses étant divergente, elle peut être modifiée en faisant varier la distance (9; 19) entre les buses et le champ (3; 13) traversé par les billettes.

12. Dispositif refroidisseur selon l'une quelconque des revendications 9 à 11, remarquable en e que le dispositif de transport (1) qui déplace les billettes (2) dans la direction de leur axe longitudinal est une table à rouleaux.

13. Dispositif refroidisseur selon la revendication 12, remarquable en ce que le dispositif de transport (1) comporte plusieurs travées de transport juxtion 12, remarquable en ce que le dispositif de transport (1) comporte plusieurs travées de transport juxtaposées, à chacune desquelles sont affectées des buses d'aspersion (4, 5).

14. Dispositif refroidisseur selon l'une quelconque des revendications 9 à 11, remarquable en ce que le dispositif (1) qui transporte les billettes (12) dans une direction orientée en travers de leur axe longitudinal est un transporteur à chaîne traînée, un transporteur à longerons mobiles ou un transporteur à râteaux, des rangées de buses d'aspersion (14, 15) étant affectées à ce transporteur sur une largeur correspondant à la longueur maximale des billettes.

15. Dispositif refroidisseur selon l'une quelconque des revendications 9 à 14, remarquable en ce que le dispositif de transport (1; 11) est muni de reposoirs pour recevoir les billettes (2; 12) sur angle.
